# EUROPÄISCHE PATENTSCHRIFT

(11) **EP 2 159 474 B1**
(45) Veröffentlichungstag und Bekanntmachung des Hinweises auf die Patenterteilung: **28.09.2011**
(21) Anmeldenummer: 09010055.3
(22) Anmeldetag: 04.08.2009
(51) Int. Cl.: F17C 7/02, F17C 9/00

(54) **Bereitstellen von Kohlendioxid**
Provision of carbon dioxide
Préparation de dioxyde de carbone

(30) Priorität: 02.09.2008 DE 102008045448
(43) Veröffentlichungstag der Anmeldung: 03.03.2010
(73) Patentinhaber: Linde AG, 80331 München (DE)
(72) Erfinder: Blanke, Martin, 85521 Riemerling (DE); Schmand, Ralf, 85716 Unterschleissheim (DE)
(74) Vertreter: Zahn, Christoph

(56) Entgegenhaltungen:
- EP-A1- 0 331 627
- WO-A2-2007/011921
- US-A- 4 049 409
- US-A1- 2005 268 938
- US-A1- 2006 000 358

## Beschreibung

Die Erfindung betrifft eine Vorrichtung sowie ein Verfahren zum Bereitstellen von Kohlendioxid, insbesondere von flüssigem Kohlendioxid, unter variablen Drücken und/oder Temperaturen.

Kohlendioxid, insbesondere flüssiges Kohlendioxid, wird bei einer Vielzahl von Prozessen benötigt. Beispielhaft gemeint seien das Schäumen von Kunststoffen mit Kohlendioxid, die Extrusionskühlung, das Reinigen von Oberflächen mit KohlendioxidSchnee, die Konditionierung von Kohlendioxid für die Herstellung von Pellets, die Hochdruckextraktion, die Trinkwasseraufbereitung, die Abwasserbehandlung, die Anmachwasserkonditionierung sowie die Reinigung von Textilien mit überkritischem Kohlendioxid.

Bei der Bereitstellung von Kohlendioxid, insbesondere von flüssigem Kohlendioxid, stellt sich bisher das Problem, dass die Nutzer des Kohlendioxids auf die Kohlendioxid-Lagerbedingungen angewiesen sind. Diese Lagerbedingungen sind stets Druck/Temperaturpaarungen auf der Siedelinie (zwischen Tripelpunkt und kritischem Punkt) oder der Sublimationslinie (zwischen Tripelpunkt und Sublimationspunkt); siehe hierzu die Figur 1.

Eine Vielzahl wichtiger physikalischer und/oder chemischer Eigenschaften des Kohlendioxids kommt jedoch erst bei anderen Temperaturen und/oder Drücken zur Geltung.

Aus der US-A 2005/268938 ist eine gattungsgemäße Vorrichtung zum Bereitstellen von Kohlendioxid bekannt, mittels derer Kohlendioxid unter variablen Drücken und/oder Temperaturen bereitgestellt werden kann. Allerdings weist diese Vorrichtung Nachteile bei Anwendungsfällen auf, bei denen das Kohlendioxid im Kreislauf gefahren wird.

Aufgabe der vorliegenden Erfindung ist es, eine Vorrichtung zum Bereitstellen von Kohlendioxid, insbesondere von flüssigem Kohlendioxid, anzugeben, die die vorgenannten Nachteile vermeidet.

Zur Lösung dieser Aufgabe wird eine gattungsgemäße Vorrichtung zum Bereitstellen von Kohlendioxid, insbesondere von flüssigem Kohlendioxid, vorgeschlagen, die gekennzeichnet ist durch
a) wenigstens einen Kohlendioxid-Speicher, der der Speicherung von gasförmigem und/oder flüssigem Kohlendioxid dient,
b) wenigstens eine Pumpe, der Kohlendioxid aus dem Kohlendioxid-Speicher zugeführt wird und die der Druckerhöhung von flüssigem Kohlendioxid dient,
c) wobei die Pumpe(n) als elektrisch und/oder pneumatisch angetriebene Kolbenpumpe(n) ausgebildet ist bzw. sind,
d) wenigstens einen der Pumpe(n) nachgeschalteten Kühler,
e) wenigstens einen der Pumpe(n) nachgeschalteten Erhitzer, und
f) wenigstens eine dem Kühler und dem Erhitzer nachgeschaltete weitere Pumpe.

Weitere vorteilhafte Ausgestaltungen der erfindungsgemäße Vorrichtung zum Bereitstellen von Kohlendioxid, die Gegenstände der abhängigen Patentansprüche darstellen, sind dadurch gekennzeichnet, dass
- Kühler und Erhitzer in einem Bauteil bzw. einer Vorrichtung realisiert sind,
- dem Kühler und dem Erhitzer ein Druckminderer nachgeschaltet ist,
- der Kühler und Erhitzer ausgangsseitig über eine Leitung mit dem Eingang der Pumpe(n) verbunden oder verbindbar sind,
- in der Leitung ein Druckminderer angeordnet ist und
- der Kohlendioxid-Speicher als Niederdrucktank, Hochdrucktank, Druckgasflasche und/oder Druckgasflaschenbündel ausgebildet ist.

Die erfindungsgemäße Vorrichtung zum Bereitstellen von Kohlendioxid sowie weitere Ausgestaltungen derselben seien nachfolgend anhand des in der Figur 2 dargestellten Ausführungsbeispieles näher erläutert.

Die Figur zeigt einen lediglich in schematisierter Form dargestellten Kohlendioxid-Speicher S. Dieser kann als Niederdrucktank, Hochdrucktank, Druckgasflasche und/oder Druckgasflaschenbündel ausgebildet sein.

Das aus dem Kohlendioxid-Speicher S über Leitung 1 abgezogene Kohlendioxid wird zum Zwecke der Druckerhöhung einer Pumpe oder, wie in der der Figur 2 dargestellt, einer Pumpeinheit, bestehend aus zwei parallel angeordneten Pumpen P1 und P1', zugeführt. Sofern der gewünschte Druck nicht mittels einer einstufigen Kompression erreichbar ist, wird eine mehrstufige Kompression realisiert. Diese der Druckerhöhung des flüssigen Kohlendioxids dienenden Pumpen P1 und P1' sind vorzugsweise als elektrisch und/oder pneumatisch angetriebene Kolbenpumpen ausgebildet. In ihnen erfolgt eine Druckerhöhung des Kohlendioxids auf Werte zwischen 20 und 400 bar.

Daran anschließend wird das Kohlendioxid über die Leitungsabschnitte 2 und 2' und/oder 2 und 2" einem Erhitzer E und/oder einem Kühler K zugeführt. In diesen kann ein Erhitzen bzw. ein Abkühlen des Kohlendioxids auf die gewünschte Temperatur erfolgen. Hierzu können der Erhitzer E sowie der Kühler K mit unterschiedlichsten Wärme- bzw. Kältemedien beaufschlagt werden. Beispielhaft genannt seien Luft sowie organische oder anorganische Wärmeträger. Des Weiteren kann eine Erhitzung mittels Verbrennungsprozesses erfolgen. Wo erwünscht und realisierbar wird das Kohlendioxid soweit unterkühlt, dass es blasenfrei zirkuliert.

Über Leitung 3 wird das erwärmte oder abgekühlte Kohlendioxid einem optional vorzusehenden Druckminderer V1 zugeführt. In diesem kann ggf. ein Druckabbau realisiert werden. Die in der Figur dargestellte, ebenfalls optional vorzusehende Pumpe P2 dient als Kreislaufpumpe. Die Pumpe P2 ist vorzugsweise als Kreiselpumpe ausgeführt, da als durchgängiges Förderaggregat verwendete Kreiselpumpen gegenüber Druckschwankungen unkritischer reagieren als geschlossene Förderaggregate, wie bspw. Kolbenpumpen. Über Leitung 4 wird das Kohlendioxid anschließend seiner weiteren Verwendung, wie sie eingangs beispielhaft erläutert wurde, zugeführt. Alternativ oder ergänzend kann das Kohlendioxid über die Leitung 4'bereits vor der Kreislaufpumpe P2 abgezogen werden.

Über die Leitungsabschnitte 5 und 6 ist ggf. eine Rückführung von Kohlendioxid vor den Eingang des Erhitzers E und/oder Kühlers K möglich. Mittels dieser Verfahrensweise kann das flüssige Kohlendioxid in gewünschter Weise temperiert werden. Sofern sich innerhalb des vorbeschriebenen Kreislaufes zu viel Kohlendioxid befindet, kann dieses über in der Figur 2 nicht dargestellte Sicherheitsventile abgeführt oder über die Leitungsabschnitte 5 und 6' bzw. 6", wobei im Leitungsabschnitt 5 ein Druckminderer V2 vorgesehen ist, wieder dem Kohlendioxid-Vorrat zugeführt werden. Hierbei hann das Kohlendioxid über Leitung 6' dem Pumpenzulauf und/oder über Leitung 6" dem Kohlendioxid-Speicher S zugeführt werden. Die letztgenannte Alternative setzt jedoch voraus, dass der Kohlendioxid-Speicher S für die Aufnahme des erwärmten Kohlendioxids ausgelegt ist.

Die erfindungsgemäße Vorrichtung zum Bereitstellen von Kohlendioxid schafft erstmals ein kompaktes, universell einsetzbares Konzept, das alle Komponenten umfasst, die es bedarf, um Kohlendioxid, insbesondere flüssiges Kohlendioxid, unter variablen Drücken und/oder Temperaturen bereitzustellen. Durch eine geeignete Wahl der Prozessparameter können mittels der Erfindung alle Arbeitspunkte des Kohlendioxids im flüssigen und überkritischen Bereich angesteuert werden.

## Patentansprüche

1. Vorrichtung zum Bereitstellen von Kohlendioxid, insbesondere von flüssigem Kohlendioxid, unter variablen Drücken und/oder Temperaturen, **gekennzeichnet durch**
a) wenigstens einen Kohlendioxid-Speicher (S), der der Speicherung von gasförmigem und/oder flüssigem Kohlendioxid dient,
b) wenigstens eine Pumpe (P1, P1'), der Kohlendioxid aus dem Kohlendioxid-Speicher (S) zugeführt wird und die der Druckerhöhung von flüssigem Kohlendioxid dient,
c) wobei die Pumpe(n) (P1, P1') als elektrisch und/oder pneumatisch angetriebene Kolbenpumpe(n) ausgebildet ist bzw. sind,
d) wenigstens einen der Pumpe(n) (P1, P1') nachgeschalteten Kühler (K),
e) wenigstens einen der Pumpe(n) (P1, P1') nachgeschalteten Erhitzer (E), und
f) wenigstens eine dem Kühler (K) und dem Erhitzer (E) nachgeschaltete weitere Pumpe (P2).

2. Vorrichtung nach Anspruch 1, **dadurch gekennzeichnet, dass** Kühler (K) und Erhitzer (E) in einem Bauteil bzw. einer Vorrichtung realisiert sind.

3. Vorrichtung nach Anspruch 1 oder 2, **dadurch gekennzeichnet, dass** dem Kühler (K) und dem Erhitzer (E) ein Druckminderer (V1) nachgeschaltet ist.

4. Vorrichtung nach einem der vorhergehenden Ansprüche 1 bis 3, **dadurch gekennzeichnet, dass** der Kühler (K) und Erhitzer (E) ausgangsseitig über eine Leitung (5, 6) mit dem Eingang der Kühlers (K) und/oder Erhitzers (E) verbunden oder verbindbar sind.

5. Vorrichtung nach einem der vorhergehenden Ansprüche 1 bis 4, **dadurch gekennzeichnet, dass** in der Leitung (5, 6) ein Druckminderer (V2) angeordnet ist.

6. Vorrichtung nach Anspruch 5, **dadurch gekennzeichnet, dass** der Kohlendioxid-Speicher (S) als Niederdrucktank, Hochdrucktank, Druckgasflasche und/oder Druckgasflaschenbündel ausgebildet ist.

## Claims

1. Device for providing carbon dioxide, in particular liquid carbon dioxide, at variable pressures and/or temperatures, **characterized by**
a) at least one carbon dioxide store (S) which serves for storing gaseous and/or liquid carbon dioxide,
b) at least one pump (P1, P1') to which carbon dioxide is fed from the carbon dioxide store (S) and which serves for increasing the pressure of liquid carbon dioxide,
c) wherein the pump(s) (P1, P1') is or are constructed as electrically and/or pneumatically driven piston pump(s),
d) at least one cooler (K) connected downstream of the pump(s) (P1, P1'),
e) at least one heater (E) connected downstream of the pump(s) (P1, P1'), and
f) at least one further pump (P2) connected downstream of the cooler (K) and the heater (E) .

2. Device according to Claim 1, **characterized in that** cooler (K) and heater (E) are implemented in one component or one device.

3. Device according to Claim 1 or 2, **characterized in that** a pressure reducer (V1) is connected downstream of the cooler (K) and the heater (E).

4. Device according to any one of the preceding Claims 1 to 3, **characterized in that** the cooler (K) and heater (E) are connected or are connectable on the outlet side via a line (5, 6) to the intake of the cooler (K) and/or heater (E).

5. Device according to any one of the preceding Claims 1 to 4, **characterized in that** a pressure reducer (V2) is arranged in the line (5, 6).

6. Device according to Claim 5, **characterized in that** the carbon dioxide store (S) is constructed as a low-pressure tank, high-pressure tank, pressurized gas cylinder and/or bundle of pressurized gas cylinders.

## Revendications

1. Dispositif destiné à fournir du dioxyde de carbone, en particulier du dioxyde de carbone liquide, à des pressions et/ou des températures variables **caractérisé par**
a) au moins un réservoir de dioxyde de carbone (S), qui sert à stocker du dioxyde de carbone gazeux et/ou liquide,
b) au moins une pompe (P1, P1'), à laquelle du dioxyde de carbone provenant du réservoir de dioxyde de carbone (S) est amené et qui sert à augmenter la pression du dioxyde de carbone liquide,
c) la (les) pompe(s) (P1, P1') étant conçue(s) sous forme de pompe(s) à piston entraînée(s) de façon électrique et/ou pneumatique,
d) au moins un refroidisseur (K) monté en aval de la (des) pompe(s) (P1, P1'),
e) au moins un réchauffeur (E) monté en aval de la (des) pompe(s) (P1, P1'), et
f) au moins une autre pompe (P2) montée en aval du refroidisseur (K) et du réchauffeur (E).

2. Dispositif selon la revendication 1, **caractérisé en ce que** le refroidisseur (K) et le réchauffeur (E) sont réalisés dans un élément de construction ou un dispositif.

3. Dispositif selon la revendication 1 ou 2, **caractérisé en ce qu'**un réducteur de pression (V1) est monté en aval du refroidisseur (K) et du réchauffeur (E).

4. Dispositif selon l'une quelconque des revendications 1 à 3 précédentes, **caractérisé en ce que** le refroidisseur (K) et le réchauffeur (E) sont reliés ou peuvent être reliés côté sortie par une conduite (5, 6) à l'entrée du refroidisseur (K) et/ou du réchauffeur (E).

5. Dispositif selon l'une quelconque des revendications 1 à 4 précédentes, **caractérisé en ce qu'**un réducteur de pression (V2) est disposé dans la conduite (5, 6).

6. Dispositif selon la revendication 5, **caractérisé en ce que** le réservoir de dioxyde de carbone (S) est conçu comme cuve à basse pression, cuve à haute pression, bouteille à gaz sous pression et/ou ensemble de bouteilles à gaz sous pression.
